# EUROPÄISCHE PATENTSCHRIFT

(11) **EP 1 799 988 B1**
(45) Veröffentlichungstag und Bekanntmachung des Hinweises auf die Patenterteilung: **03.04.2013**
(21) Anmeldenummer: 05792168.6
(22) Anmeldetag: 01.10.2005
(51) Int. Cl.: F02F 7/00

(54) **ANORDNUNG EINES STEUERGEHÄUSEDECKELS**
ARRANGEMENT OF A TIMING CASE COVER
AGENCEMENT D'UN COUVERCLE DE CARTER DE DISTRIBUTION

(30) Priorität: 08.10.2004 DE 102004049030
(43) Veröffentlichungstag der Anmeldung: 27.06.2007
(73) Patentinhaber: AUDI AKTIENGESELLSCHAFT, 85045 Ingolstadt (DE)
(72) Erfinder: STEMMER, Xaver, 85084 Reichertshofen (DE)
(74) Vertreter: Patzelt, Heike Anna Maria
(86) Internationale Anmeldenummer: PCT/EP2005/010621
(87) Internationale Veröffentlichungsnummer: WO 2006/040029

(56) Entgegenhaltungen:
- EP-A- 0 705 964
- EP-A- 0 837 236
- EP-A- 1 079 092
- EP-A- 1 489 282
- CH-A- 150 401
- US-A- 4 883 031

## Beschreibung

Die Erfindung betrifft eine Anordnung eines Steuergehäusedeckels an einer Hubkolben-Brennkraftmaschine, gemäß dem Oberbegriff des Patentanspruches 1.

Bei herkömmlichen, wie z.B. aus EP 0705964 bekannten Brennkraftmaschinen der gattungsgemäßen Bauart ergibt sich eine Überschneidung der Dichtflächen der nach unten abdichtenden Ölwanne mit dem nach vorne abdichtenden, stirnseitigen Steuergehäusedeckel, die insbesondere bei axial möglichst kurz bauenden Brennkraftmaschinen eine problematische Abdichtung darstellen kann.

Aufgabe der Erfindung ist es, eine Anordnung der gattungsgemäßen Art vorzuschlagen, die neben einer zuverlässigen Abdichtung von Ölwanne und Steuergehäusedeckel eine kurz bauende und fertigungstechnisch günstige Konstruktion der Brennkraftmaschine ermöglicht.

Diese Aufgabe wird erfindungsgemäß mit den kennzeichnenden Merkmalen des Patentanspruches 1 gelöst. Vorteilhafte Weiterbildungen der Erfindung sind den weiteren Patentansprüchen entnehmbar.

Erfindungsgemäß wird vorgeschlagen, dass die Dichtfläche des Steuergehäusedeckels bzw. der Steuergehäusedeckel in der Seitenansicht betrachtet schräg nach unten innen verläuft, derart, dass ZKG-seitig ein nach unten in seiner Tiefe abnehmender Steuergehäuseraum geschaffen ist. Daraus resultieren sowohl ein gewichtsgünstigeres ZKG, eine erleichterte Montage der Steuerungsbauteile wie Nockenwellentriebe, Ausgleichswellentriebe, Ölpumpentrieb, etc. durch bessere Zugänglichkeit, und eine die Baulänge der Brennkraftmaschine ggf. verkürzende Anpassbarkeit des Steuergehäusedeckels, der z.B. ein gewichtsgünstiges Magnesiumbauteil oder Kunststoffbauteil sein kann. Ferner können verbessert innerhalb des Steuergehäuseraumes und ohne Zunahme der Baulänge der Brennkraftmaschine Funktionsteile, z.B. ein Ölabscheider für die Kurbelgehäuseentlüftung der Brennkraftmaschine, etc angeordnet werden.

Dabei können die den Steuergehäuseraum begrenzenden Seitenwände des ZKG ausgehend von dem ersten Lagerdeckel der Kurbelwellenlagerung nach oben in ihrer Längserstreckung (Maß I) zunehmen. Damit wird eine Materialeinsparung am ZKG ohne gießtechnischen Mehraufwand bei der Fertigung erzielt.

Ferner kann in Weiterbildung der Erfindung die Dichtfläche des Steuergehäusedeckels unterhalb der Kurbelwellendrehachse entgegen der besagten Schräge nach vorne unten verlaufend ausgeführt sein, um baulich günstig den Anschluss an die darunter liegende Ölwanne herzustellen.

Die Dichtflächenabschnitte der Dichtfläche können fertigungstechnisch günstig geradlinig und in einem Winkel α von ca. 120 Grad zueinander geneigt ausgeführt sein; ggf. kann es jedoch von baulichem Vorteil sein, wenn der untere Dichtflächenabschnitt (16c) der Dichtfläche (16) mit einem Radius r nach vorne auslaufend ausgeführt ist.

Des weiteren kann ein im Bereich der Durchtrittsöffnung für die Kurbelwelle und benachbart zu einem Antriebsrad des Nebentriebs liegender Stirnwandabschnitt des Steuergehäusedeckels gegenüber einem darüber liegenden Stirnwandabschnitt zurückgesetzt sein. Dadurch kann ohne fertigungstechnischem Mehraufwand der Nebenantrieb für Aggregate, z.B. für einen Klimakompressor und/oder einen Generator, noch näher an die Brennkraftmaschine heran gerückt werden.

In einer Ausführung des ZKG kann der Lagerdeckel mit den weiteren Lagerdeckeln der Kurbelwellen-Hauptlagerung zu einer das ZKG teilweise nach unten abschließenden und versteifenden Bed-plate Konstruktion baulich vereint sein. Dabei kann dann die Bed-plate Konstruktion zugleich die Dichtfläche für die daran anschließende Ölwanne tragen. Die Ölwannendichtfläche kann aber auch an dem ZKG unmittelbar vorgesehen sein.

Ferner kann bevorzugt das ZKG oder die Bed-plate Konstruktion an den Steuergehäusedeckel unterhalb dessen Dichtfläche und von der Ölwannendichtfläche entkoppelt angrenzen. Das problematische ineinander schneiden der Dichtflächen wird dadurch vermieden

Schließlich kann auch mit gleichen Vorteilen der obere Dichtflächenabschnitt der Dichtfläche des Steuergehäusedeckels von der Zylinderkopf-Anschlussfläche des ZKG entkoppelt sein.

Ein Ausführungsbeispiel der Erfindung ist im folgenden mit weiteren Einzelheiten näher erläutert. Die schematische Zeichnung zeigt in:
- **Fig. 1**: eine teilweise raumbildlich dargestellte Vierzylinder-Reihen-Hubkolben-Brennkraftmaschine, mit einem Zylinderkurbelgehäuse, einem stirnseitigen Steuergehäusedeckel, einer Bed-plate Konstruktion und einer Ölwanne;
- **Fig. 2**: eine Vorderansicht der Brennkraftmaschine nach Fig. 1, bei entferntem Steuergehäusedeckel;
- **Fig. 3**: einen Schnitt gemäß Linie III - III der Fig. 2 entlang der Kurbelwellendrehachse durch den ersten Lagerdeckel und den Steuergehäusedeckel; und
- **Fig. 4**: eine Seitenansicht des ZKG und des Steuergehäusedeckels mit schräger Dichtfläche und zurückgesetztem Stirnwandbereich.

In der Fig. 1 ist mit 10 eine Vierzylinder-Hubkolben-Reihen-Brennkraftmaschine bezeichnet, die jedoch ohne Zylinderkopf dargestellt ist. Die Brennkraftmaschine 10 ist nur soweit beschrieben, als dies für das Verständnis der vorliegenden Erfindung erforderlich ist. Im übrigen kann die Brennkraftmaschine 10 bekannter und dem Fachmann geläufiger Bauart sein.

Das im Druckgussverfahren hergestellte Zylinderkurbelgehäuse 12 (ZKG) der Brennkraftmaschine 10 weist an seiner Vorderseite (= Steuerungsseite) einen Steuergehäusedeckel 14 auf, der über eine etwa ringförmige Dichtfläche 16 (vgl. Fig. 2, kreuzschraffiert) und ggf. eine Dichtung (nicht dargestellt) dicht mit dem ZKG 12 verbunden bzw. mittels nicht dargestellter Schrauben am ZKG befestigt ist. Die Dichtfläche 16 ist dabei an Seitenwänden 12a und an einer oberen Abschlusswand 12b des ZKG 12 und im unteren Bereich an einem noch zu beschreibenden Lagerdeckel 50 ausgebildet.

Der Steuergehäusedeckel 14 schließt einen schachtförmigen Steuergehäuseraum 18 ein, in dem zwei Kettentriebe 20, 22 angeordnet sind.

Der erste, dem ZKG 12 unmittelbar benachbarte Kettentrieb 20 treibt mit einem Kettenrad 24 auf dem vorderen Antriebszapfen 26a der Kurbelwelle 26 über eine Kette 28 zwei Ausgleichswellen 30, 32 an, wobei die Kette 30 mit einem Kettenrad 34 der Ausgleichswelle 30 und mit einem Umlenk-Kettenrad 36 zusammenwirkt. Das Umlenk-Kettenrad 36 ist über Stirnzahnräder 38, 40 mit der zweiten Ausgleichswelle 32 trieblich verbunden. Die im ZKG 12 drehbar gelagerten Ausgleichswellen 30, 32 werden somit gegenläufig und mit doppelter Kurbelwellendrehzahl zur Bildung eines modifizierten Lancaster-Massenausgleichs angetrieben.

Der zweite Kettentrieb 22 ist nur teilweise ersichtlich und dient dem Antrieb zweier Nockenwellen zur Ventilsteuerung der Brennkraftmaschine 10, wobei die Nockenwellen in bekannter Weise im Zylinderkopf angeordnet sind. Dabei treibt ein zweites Kettenrad 42 auf dem Antriebszapfen 26a der Kurbelwelle 26 über eine Kette 44 die besagten Nockenwellen (nicht dargestellt) an.

Die Kurbelwelle 26 (vgl. Fig. 1 und 3) ist in an sich bekannter Weise über allgemein mit 46 bezeichnete Hauptlager im ZKG drehbar gelagert. Die Hauptlager 46 setzen sich zusammen aus jeweils einem oberen Lagerstuhl 48, der in entsprechenden Querwänden des ZKG 12 ausgebildet ist, und unteren Lagerdeckeln 50, die zusammen mit entsprechenden Lagerschalen (ohne Bezugszeichen) die Lagerzapfen 26b der Kurbelwelle 26 umfassen.

Die besagten Lagerdeckel 50 sind in eine Bed-plate Konstruktion 52 (vgl. Fig. 1) integriert, die von unten an das ZKG 12 angebaut ist und ähnlich einem Leiterrahmen das ZKG 12 versteift und teilweise nach unten abschließt.

Die Bed-plate Konstruktion 52 ist über eine plane Anschlussfläche 54 und mittels nicht dargestellter Schrauben an das ZKG 12 fest angebaut. Im vorderen Bereich ist die Bed-plate Konstruktion 52 nach unten offen und weist eine Dichtfläche 56 auf, an die eine Ölwanne 58 dicht angeschraubt ist.

Der Steuergehäusedeckel 14 weist eine rotationssymetrische Durchtrittsöffnung 14a auf, durch die hindurch (und unter Zwischenschaltung eines Wellendichtringes) ein Riemenrad 60 eines nicht weiter dargestellten Nebenabtriebes 62 mit einem Poly-V-Riemen 64 angetrieben ist. Der Nebenabtrieb 62 kann einen Klimakompresseror, einen Generator, eine Servopumpe, etc. antreiben.

Die Dichtfläche 16 des Steuergehäusedeckels 14 (vgl. insbesondere **Fig. 4**) verläuft in der Seitenansicht betrachtet mit einem Dichtflächenabschnitt 16a von oben nach unten hinten schräg gegenüber einer Senkrechten, wobei die Seitenwände 12a des ZKG 12 in ihrer Längserstreckung entsprechend nach unten abnehmen (vgl. eingezeichnete Senkrechte und Maß I der **Fig. 4**). Daraus resultiert ein in seiner Tiefe nach unten abnehmender Steuergehäuseraum 18 (bei abgenommenem Steuergehäusedeckel 14), in dem neben den beschriebenen Kettentrieben 20, 22 ggf. auch noch Funktionsteile einbaubar sind, z.B. wie in der **Fig. 3** angedeutet ein Ölabscheider 66 für Kurbelgehäusegase. In dem Maße, in dem die Seitenwände 12a des ZKG 12 abnehmen, nehmen die Seitenwände des Steuergehäusedeckels 14 im wesentlichen bzw. wie ersichtlich zu.

Durch die schräge Anordnung des Steuergehäusedeckels 14 bzw. den zurückgesetzten Stirnwandabschnitt 14b im Bereich der Durchtrittsöffnung 14a relativ zum darüber liegenden Stirnwandabschnitt 14c (vgl. **Fig. 4**) kann ferner der Nebenabtrieb 62 mit seinem Riemenrad 60 und dem Poly-V-Riemen 64 näher an das vordere Ende 26a der Kurbelwelle 26 positioniert werden, wodurch die Baulänge der Brennkraftmaschine 10 entsprechend verkürzt wird.

Des weiteren ist die Bed-plate Konstruktion 52 nach vorne an den Steuergehäusedeckel 14 angrenzend ausgeführt, wobei die besagte und in den ersten Lagerdeckel 50 eingearbeitete Dichtfläche 16 mit einem Dichtflächenabschnitt 16c unter einem Radius r (**Fig. 4**) dem Ende der Bed-plate Konstruktion 52 zu ausläuft.

Der Steuergehäusedeckel 14 ist somit auch an der Bed-plate Konstruktion 52 zur Bildung eines steifen Verbandes befestigt. Die beiden Dichtflächen 16c und 56 des Steuergehäusedeckels 14 und der Ölwanne 58 sind jedoch wie ersichtlich voneinander entkoppelt bzw. getrennt ausgeführt. Dies trifft auch auf den oberen Dichtflächenabschnitt 16a der Dichtfläche 16 des Steuergehäusedekkels 14 zu, der von der Zylinderkopf-Anschlussfläche 68 des ZKG 12 wie aus der **Fig. 4** ersichtlich ebenfalls abgekoppelt ist bzw. diese nicht schneidet.

Die Dichtfläche 16 (**Fig. 2**, kreuzschraffiert dargestellt) ist in einem Arbeitsgang durch Fräsen hergestellt, wobei die Lagerdeckel 50 bzw. die Bed-plate Konstruktion 52 am ZKG 12 vormontiert ist. Eine derartige Vormontage ist für die spanende Bearbeitung z.B. der Lagerbohrungen für die Kurbelwelle 26 ohnehin erforderlich.

Die Erfindung ist nicht auf das dargestellte Ausführungsbeispiel begrenzt. So kann das ZKG 12 auch ohne Bed-plate Konstruktion 52 mit einzelnen Lagerdeckeln 50 ausgeführt sein, wobei die besagten Seitenwände 12a des ZKG 12 bis zu der beschriebenen Dichtfläche 56 für die Ölwanne 58 herabgezogen sein können. Die Dichtfläche 16 des Steuergehäusedeckels 14 kann dann (vgl. **Fig. 2**) seitlich des Lagerdeckels 50 nach unten geführt und mit einem Quersteg bzw. einer entsprechend geformten und bearbeiteten Konfiguration des Lagerdeckels 50 ringförmig geschlossen sein.

Ferner kann der untere Dichtflächenabschnitt 16b (gestrichelte Linien der **Fig. 4**) geradlinig und in einem Winkel von ca. 120 Grad zum oberen Dichtflächenabschnitt 16a ausgeführt sein, wobei der Übergang der Dichtflächenabschnitte 16a und 16b wie ersichtlich unterhalb der Kurbelwellendrehachse positioniert ist.

## Patentansprüche

1. Anordnung eines Steuergehäusedeckels an einer Hubkolben-Brennkraftmaschine, mit einem Zylinderkurbeigehäuse, einer in dem Zylinderkurbelgehäuse drehbar gelagerten Kurbelwelle, einer das nach unten über eine erste Dichtfläche abschließenden Ölwanne, sowie einem am Zylinderkurbelgehäuse stirnseitig angeordneten und einen Steuergehäuseraum abschließenden Steuergehäusedeckel, der über eine zweite, stirnseitige Dichtfläche am Zylinderkurbelgehäuse anliegt und eine Durchtrittsöffnung zum Herausführen des Antriebsmomentes der Kurbelwelle für einen Nebenantrieb aufweist, **dadurch gekennzeichnet, dass** die Dichtfläche (16) des Steuergehäusedeckels (14) bzw. der Steuergehäusedeckel (14) in der Seitenansicht betrachtet schräg nach unten innen verläuft, derart, dass Zylinderkurbelgehäuse-seitig ein nach unten in seiner Tiefe abnehmender Steuergehäuseraum (18) geschaffen ist.

2. Anordnung nach Anspruch 1, **dadurch gekennzeichnet, dass** die den Steuergehäuseraum (18) begrenzenden Seitenwände (12a) des Zylinderkurbelgehäuses (12) ausgehend von dem ersten Lagerdeckel (50) der Kurbelwellenla-gerung nach oben in ihrer Längserstreckung zunehmen.

3. Anordnung nach den Ansprüchen 1 und 2, **dadurch gekennzeichnet, dass** die Dichtfläche (16) des Steuergehäusedeckels (14) unterhalb der Kurbelwellendrehachse entgegen der besagten Schräge nach vorne unten verlaufend ausgeführt ist.

4. Anordnung nach einem oder mehreren der vorhergehenden Ansprüche, **dadurch gekennzeichnet, dass** die Dichtflächenabschnitte (16a, 16b) der Dichtfläche (16) geradlinig und in einem Winkel α von ca. 120 Grad zueinander geneigt ausgeführt sind.

5. Anordnung nach einem oder mehreren der vorhergehenden Ansprüche 1 bis 3, **dadurch gekennzeichnet, dass** der untere Dichtflächenabschnitt (16c) der Dichtfläche (16) mit einem Radius r nach vorne auslaufend ausgeführt ist.

6. Anordnung nach einem oder mehreren der vorhergehenden Ansprüche, **dadurch gekennzeichnet, dass** ein im Bereich der Durchtrittsöffnung (14a) für die Kurbelwelle (26) und benachbart zu einem Antriebsrad (60) des Nebentriebs (62) liegender Stirnwandabschnitt (14b) des Steuergehäusedeckels (14) gegenüber einem darüber liegenden Stirnwandabschnitt (14c) zurückgesetzt ist.

7. Anordnung einem oder mehreren der vorhergehenden Ansprüche, **dadurch gekennzeichnet, dass** der Lagerdeckel (50) mit den weiteren Lagerdeckeln der Kurbelwellen-Hauptlagerung (46) zu einer das Zylinderkurbelgehäuse (12) teilweise nach unten abschließenden und versteifenden Bed-plate Konstruktion (52) baulich vereint ist.

8. Anordnung nach den Anspruch 7, **dadurch gekennzeichnet, dass** die Bed-plate Konstruktion (52) die Dichtfläche (56) für die daran anschließende Ölwanne (58) trägt.

9. Anordnung nach einem oder mehreren der vorhergehenden Ansprüche, **dadurch gekennzeichnet, dass** das Zylinderkurbelgehäuse (12) oder, when abhängig von Anspruch 7, die Bed-plate Konstruktion (52) an den Steuergehäusedeckel (14) unterhalb dessen Dichtfläche (16) und von der Ölwannendichtfläche (56) entkoppelt angrenzt.

10. Anordnung nach einem oder mehreren der vorhergehenden Ansprüche, **dadurch gekennzeichnet, dass** der obere Dichtflächenabschnitt (16a) der Dichtfläche (16) des Steuergehäusedeckels (14) von der Zylinderkopf-Anschlussfläche (68) des Zylinderkurbelgehäuse (12) entkoppelt ist.

## Claims

1. Arrangement of a timing case cover on a reciprocating-piston internal combustion engine, comprising a cylinder crankcase, a crankshaft which is rotatably mounted in the cylinder crankcase, an oil pan which closes the cylinder crankcase at the bottom via a first sealing surface, and a timing case cover which is arranged at the end face of the cylinder crankcase, closes a timing case chamber, contacts the cylinder crankcase via a second sealing surface at the end face and has a through-opening for guiding out the drive torque of the crankshaft for an auxiliary drive, **characterised in that** the sealing surface (16) of the timing case cover (14) or the timing case cover (14), when considered in a side view, extends obliquely downwards and inwards in such a way that a timing case chamber (18) is formed at the cylinder crankcase-side, which timing case chamber becomes smaller with greater depth.

2. Arrangement according to claim 1, **characterised in that**, starting from the first bearing cover (50) of the crankshaft bearing configuration, the lateral walls (12a) of the cylinder crankcase (12) which define the timing case chamber (18) become wider towards the top of their longitudinal extension.

3. Arrangement according to claims 1 and 2, **characterised in that** the sealing surface (16) of the timing case cover (14) is made so as to extend, underneath the axis of rotation of the crankshaft, forwards and downwards, counter to said bevel.

4. Arrangement according to one or more of the preceding claims, **characterised in that** the sealing surface portions (16a, 16b) of the sealing surface (16) are made to be rectilinear and inclined at an angle α of approximately 120 degrees with respect to one another.

5. Arrangement according to one or more of the preceding claims 1 to 3, **characterised in that** the lower sealing surface portion (16c) of the sealing surface (16) is made to extend forwards with a radius r.

6. Arrangement according to one or more of the preceding claims, **characterised in that** an end-wall portion (14b) of the timing case cover (14), which end-wall portion is located in the region of the through-opening (14a) for the crankshaft (26) and adjacent to a drive wheel (60) of the auxiliary drive (62), can be set back relative to an overlying end-wall portion (14c).

7. Arrangement according to one or more of the preceding claims, **characterised in that** the bearing cover (50) is combined structurally together with the other bearing covers of the main crankshaft bearing configuration (46) to form a bed-plate construction (52) which stiffens and closes the cylinder crankcase (12) in part at the bottom.

8. Arrangement according to claim 7, **characterised in that** the bed-plate construction (52) bears the sealing surface (56) for the oil pan (58) connected thereto.

9. Arrangement according to one or more of the preceding claims, **characterised in that** the cylinder crankcase (12) or, if dependent on claim 7, the bed-plate construction (52) is contiguous with the timing case cover (14) underneath its sealing surface (16) and such that it is decoupled from the oil pan sealing surface (56).

10. Arrangement according to one or more of the preceding claims, **characterised in that** the upper sealing surface portion (16a) of the sealing surface (16) of the timing case cover (14) is decoupled from the cylinder head connection surface (68) of the cylinder crankcase (12).

## Revendications

1. Agencement d'un couvercle de carter de distribution dans un moteur alternatif à combustion interne, avec un bloc-cylindres, avec un vilebrequin logé de manière à pouvoir tourner dans le bloc-cylindres, avec une cuvette à huile fermant en bas le bloc-cylindres par l'intermédiaire d'une première surface d'étanchéité ainsi qu'avec un couvercle de carter de distribution agencé frontalement sur le bloc-cylindres et fermant l'espace du carter de distribution, lequel couvercle de carter de distribution repose sur le bloc-cylindres par l'intermédiaire d'une deuxième surface d'étanchéité frontale et comporte une ouverture de passage pour faire sortir le couple moteur du vilebrequin pour une commande auxiliaire, **caractérisé en ce que**, considéré dans la vue de côté, la surface d'étanchéité (16) du couvercle de carter de distribution (14) ou le couvercle de carter de distribution (14) s'étend obliquement vers le bas et l'intérieur de manière à créer, du côté du bloc-cylindres, un espace de carter de distribution (18) dont la profondeur diminue vers le bas.

2. Agencement selon la revendication 1, **caractérisé en ce que**, à partir du premier couvercle de palier (50) du palier de vilebrequin, l'extension longitudinale des parois latérales (12a) du bloc-cylindres (12) qui délimitent l'espace de carter de distribution (18) augmente vers le haut.

3. Agencement selon les revendications 1 et 2, **caractérisé en ce que** la surface d'étanchéité (16) du couvercle de carter de distribution (14) est réalisée de manière à s'étendre vers l'avant et le bas en dessous de l'axe de rotation du vilebrequin en allant à l'encontre de la direction oblique mentionnée.

4. Agencement selon une ou plusieurs des revendications précédentes, **caractérisé en ce que** les parties de surface d'étanchéité (16a, 16b) de la surface d'étanchéité (16) sont réalisées rectilignes et inclinées l'une par rapport à l'autre selon un angle α de 120 degrés environ.

5. Agencement selon une ou plusieurs des revendications précédentes 1 à 3, **caractérisé en ce que** la partie de surface d'étanchéité inférieure (16c) de la surface d'étanchéité (16) est réalisée de manière à se terminer vers l'avant avec un rayon r.

6. Agencement selon une ou plusieurs des revendications précédentes, **caractérisé en ce qu'**une partie de paroi frontale (14b) du couvercle de carter de distribution (14), partie qui se trouve dans la zone de l'ouverture de passage (14a) pour le vilebrequin (26) et au voisinage d'une roue de commande (60) de la commande auxiliaire (62), est placée en retrait par rapport à une partie de paroi frontale (14c) qui se trouve au-dessus.

7. Agencement selon une ou plusieurs des revendications précédentes, **caractérisé en ce que**, pour ce qui est de sa construction, le couvercle de palier (50) est réuni aux autres couvercles de paliers du système de palier principal de vilebrequin (46) en une construction en carter semelle (52) qui renforce et ferme partiellement le bloc-cylindres (12) vers le bas.

8. Agencement selon la revendication 7, **caractérisé en ce que** la construction en carter semelle (52) supporte la surface d'étanchéité (56) pour la cuvette à huile (58) qui lui est raccordée.

9. Agencement selon une ou plusieurs des revendications précédentes, **caractérisé en ce que** le bloc-cylindres (12) ou, dans le cas d'une dépendance à la revendication 7, la construction en carter semelle (52), est adjacent au couvercle de carter de distribution (14) en dessous de la surface d'étanchéité (16) de celui-ci et de manière découplée de la surface d'étanchéité de cuvette à huile (56).

10. Agencement selon une ou plusieurs des revendications précédentes, **caractérisé en ce que** la partie de surface d'étanchéité supérieure (16a) de la surface d'étanchéité (16) du couvercle de carter de distribution (14) est découplée de la surface de raccordement de tête de cylindre (68) du bloc-cylindres (12).
